# EUROPÄISCHE PATENTSCHRIFT

(11) **EP 0 471 230 B1**
(45) Veröffentlichungstag und Bekanntmachung des Hinweises auf die Patenterteilung: **14.07.1993**
(21) Anmeldenummer: 91112659.7
(22) Anmeldetag: 27.07.1991
(51) Int. Cl.: E05D 15/06

(54) **Raumtrennwand aus versetzbaren Wandelementen**
Partitioning wall built of movable panel units
Paroi de séparation constitué d'éléments déplaçables

(30) Priorität: 17.08.1990 DE 4026098
(43) Veröffentlichungstag der Anmeldung: 19.02.1992
(73) Patentinhaber: Hüppe Form Sonnenschutz- und Raumtrennsysteme GmbH, D-26133 Oldenburg (DE)
(72) Erfinder: Claassen, Herbert, W-2914 Barssel (DE); Klein, Werner, W-2940 Wilhelmshaven (DE); Radmacher, Manfred, W-2900 Oldenburg-Metjendorf (DE)
(74) Vertreter: Eisenführ, Speiser & Partner

(56) Entgegenhaltungen:
- AU-B- 533 406
- DE-A- 3 802 113
- DE-U- 8 509 040

## Beschreibung

Die Erfindung betrifft eine Raumtrennwand aus verfahrbaren Wandelementen, die mittels Tragbolzen jeweils an zwei in Führungsschienen verschiebbaren und um die Tragbolzen drehbaren Tragorganen hängen und entlang ihrer senkrechten Stirnseiten in dichtende Anlage aneinander bzw. an Abschlußelemente bewegbar sind, wobei in der Führungsschienen ein antriebbares Endloselement umläuft, das in lösbaren Eingriff mit den Tragorganen bringbar ist.

Aus der AU-B-533 406 ist eine derartige Raumtrennwand bekannt, bei welcher eine antreibbare Endloskette über eine am Tragorgan gelagerte Kupplungsrolle in Reibeingriff mit dem Wandelement gelangt.

Eine ähnliche Raumtrennwand ist aus der DE-A-38 02 113 bekannt, bei der längs der Führungsschiene in vorgegebenem Abstand Reibräder vorgesehen sind, welche die Wandelemente antreiben. Zusätzlich sind die Wandelemente mittels je eines Anschlußelementes miteinander koppelbar, und an einer Eckstelle sind Endloselemente vorgesehen, welche über einen Reibschluß mit den Wandelementen in Eingriff gelangen und die bei der Überecksteuerung zwangsweise auftretenden unterschiedlichen Laufgeschwindigkeiten der Lauforgane durch Reibschluß zwischen den Wandelementen und den Endloselementen ermöglichen. Nachteilig bei dieser Konstruktion ist es, daß alle Wandelemente nur zusammengekoppelt verfahren werden können. Einzelne Wandelemente lassen sich auf diese Weise nicht verfahren.

Eine weitere Raumtrennwand ist aus der DE-OS 24 04 875 bekannt, bei welcher in jedem Wandelement zwei Wellen angetrieben werden, welche durch die Tragbolzen hindurchlaufen und am oberen Ende je ein Ritzel tragen, das in der Führungsschiene in eine an deren Seitenwand befestigte, also feststehende Kette oder Zahnstange eingreift. Die Energiezuführung für den Antrieb erfolgt über Schleifkontakte und Stromschienen. Falls die Führungsschienen übereck verlaufen, um in der Raumtrennwand eine Wandecke zu verwirklichen, wird an der Ecke eine Drehscheibe vorgesehen, welche die Laufwagen von einem Schienenabschnitt in den anderen umlenken. Um ein Wandelement übereck zu verfahren, fährt zuerst der in Fahrtrichtung vordere Laufwagen auf die Drehscheibe auf, anschließend kommt die Fahrtbewegung zum Stillstand und die Drehscheibe dreht den vorderen Laufwagen in die Richtung des neuen Schienenabschnitts. Anschließend wird die Fahrtbewegung fortgesetzt, bis der hintere Laufwagen auf die Drehscheibe aufläuft, die Fahrtbewegung stoppt erneut, damit nun auch der hintere Laufwagen in die neue Richtung gedreht werden kann. Notwendig ist es dabei, die beiden Ritzel über einen Elektromotor so mit Schlupf anzutreiben, daß sich die beim Verfahren übereck erforderliche Geschwindigkeitsdifferenz selbst einstellen kann. Diese bekannte Konstruktion, welche eine feste Kette sowie Stromschienen in den Führungsschienen sowie einen aufwendigen Einzelantrieb in den Wandelementen vorsieht, ist relativ aufwendig.

Aufgabe der Erfindung ist es, eine Raumtrennwand der eingangs genannten Art derart weiterzubilden, daß bei einfachem Aufbau ein zuverlässiger Transport einzelner Wandelemente - auch über Eck - möglich ist.

Diese Aufgabe wird erfindungsgemäß dadurch gelöst, daß bei einer Raumtrennwand der eingangs genannten Art an jedem Wandelement ein Tragbolzen zum anderen Tragbolzen hin horizontal verschiebbar gelagert ist, das Endloselement im wesentlichen über die gesamte Länge der Führungsschiene umläuft, zwei Mitnehmer am Endloselement in maximalem Abstand der Tragbolzen eines Wandelementes befestigt sind, und daß an den Tragorganen vertikal ausfahrbare Mitnehmerstifte angeordnet sind, die in ausgefahrener Position in lösbaren Eingriff mit den Mitnehmern gelangen.

Die Vorteile der Erfindung liegen insbesondere darin, daß ein Endloselement über die gesamte Länge der Führungsschiene, also auch über eine eventuell gewünschte Eckverbindung umläuft, und daß die einzelnen Wandelemente über ausfahrbare Mitnehmerstifte in Eingriff mit Mitnehmern des Endloselementes bringbar sind, so daß das betreffende Wandelement dann von dem Endloselement längs der Führungsschiene transportiert werden kann. Beim Verfahren übereck wird die Richtungsänderung der Laufrollen durch das Endloselement vorgegeben. Wesentlich ist dabei, daß einer der beiden Tragbolzen eines jeden Wandelements horizontal beweglich gelagert ist. Durch dieses Merkmal ist es möglich, ein Wandelement übereck zu verfahren, während an beiden Tragorganen - vom Endloselement aufgebracht - eine Geschwindigkeit mit konstantem Betrag in unterschiedlichen Richtungen an den beiden Tragorganen angreift, wobei sich der Abstand swischen beiden Tragorganen zu Beginn der Übereckbewegung verringert und anschließend wieder auf den maximalen Abstand erhöht. Unter den erfindungsgemäßen Bedingungen, daß die Geschwindigkeit der beiden Tragorgane jeweils in Richtung des betreffenden Schienenabschnitts konstant ist (nämlich der Zuggeschwindigkeit des Endloselements entspricht) und daß lediglich während der Bewegung die Relativpositionen der beiden Tragorgane zueinander sich frei einstellen können, läßt sich eine rasche Übereckbewegung der einzelnen Wandelemente verwirklichen, die den wesentlichen Vorteil hat, daß unter Verzicht auf Drehscheiben die Wandelemente kontinuierlich transportiert werden. Das bei Verwendung von Drehscheiben übliche zweimalige Anhalten der Wandelemente, um die Lauforgane auf der Drehscheibe jeweils in die Richtung des nächsten Schienenabschnitts drehen zu können, kann entfallen.

Gemäß der vorliegenden Erfindung ergibt sich eine robuste, einfache Konstruktion, die einen schnellen Auf- und Abbau der Wandelemente ermöglicht, wobei nur eine vergleichsweise geringe Anzahl an Motoren benötigt wird, und die kosten- und steuerungsaufwendigen Drehscheiben ganz entfallen können.

Gemäß einer besonders bevorzugten Ausführungsform der Erfindung läuft in der Führungsschiene nur dasjenige Trum des Endloselements, welches die Wandelemente mitnimmt. Das gegenläufige Trum des Endloselementes wird an den Endpositionen der Führungsschiene aus der Führungsschiene herausgeführt, um parallel zur Führungsschiene vom eine Umkehrpunkt zum anderen Umkehrpunkt zurückzulaufen.

Besonders bevorzugt läuft das in der Führungsschiene laufende Trum des Endlosbandes in einem nach unten offenen Gleitprofil, welches eine präzise Führung des Endloselements ermöglicht und insbesondere das unerwünschte Durchhängen des Endloselements verhindert. Das Endloselement bzw. die am Endloselement befestigten Mitnehmer ragen aus dem Gleitprofil nach unten heraus und nehmen die nach oben ausgefahrenen Mitnehmerstifte in Zugrichtung mit.

Bevorzugt ist das Endloselement als Endloskette ausgebildet, welche die notwendige Zugfestigkeit besitzt und nicht dehnbar ist. Besonders bevorzugt ist die Endloskette als Rollenkette ausgebildet, die sich über Umlenkritzel am Anfang und Ende der Führungsschiene sowie bei einer Eck-Umlenkung leicht umlenken läßt. Alternativ läßt sich als Endloselement auch ein Seil oder ein Band verwenden.

Gemäß einer weiteren bevorzugten Ausführungsform der Erfindung sind an den horizontalen Stirnseiten der Wandelemente Dichtleisten in Anlage an den Boden bzw. die Führungsschienen oder die Decke des Raumes ausfahrbar. Bei einer Weiterbildung dieser Ausführung werden die Mitnehmerstifte von dem Dichtantrieb betätigt, welcher bei jedem Wandelement vorgesehen ist und die horizontalen Dichtleisten aus- und einfährt. Bevorzugt erfolgt die Bewegung der Mitnehmerstifte gekoppelt mit der Bewegung der Dichtleisten, und zwar werden beim Einfahren der Dichtleisten die Mitnehmerstifte gleichzeitig ausgefahren. Das Wandelement ist dann vom Boden und der Decke entkoppelt, es kann frei in den Führungsschienen laufen. Wird dann ein Steuerbefehl zum Verfahren des Wandelements gegeben, so wird das Endloselement in Bewegung gesetzt, und die Mitnehmer hintergreifen die ausgefahrenen Mitnehmerstifte und transportieren das Wandelement in Bewegungsrichtung des Endloselements.

An der Anfangsposition und der Endposition der Raumtrennwand sind bevorzugt wandfeste Schaltkontakte angeordnet, die bei Betätigung durch ein Wandelement den Antrieb des Endloselements stoppen. Außerdem wird der Dichtantrieb betätigt, wenn ein Wandelement auf ein Abschlußelement oder ein schon feststehendes Wandelement aufläuft. Dadurch werden die Dichtleisten gegen Boden und Decke bzw. Führungsschiene ausgefahren. Gleichzeitig werden die Mitnehmerstifte eingefahren, so daß dann die Mitnehmer außer Eingriff mit den Mitnehmerstiften sind. Anschließend kann das Endloselement wieder aktiviert werden, bis das Mitnehmerpaar oder ein weiteres, an anderer Stelle des Endlosbandes befestigtes Mitnehmerpaar das nächste Wandelement aus einem an sich bekannten Magazin übernimmt.

Ein derartiges Magazin enthält zwei Führungsschienenabschnitte, die im maximalen Abstand der beiden Tragbolzen eines Wandelements parallel zueinander verlaufen und am Ende der Führungsschiene rechtwinklig von dieser abzweigen. In beiden Schienenabschnitten des Magazins laufen Endloselemente um, an denen Mitnehmer einander gegenüberliegend befestigt sind. Bei Aktivierung der Endloselemente in den Magazin-Schienen verfahren die Mitnehmer - bei ausgefahrenen Mitnehmerstiften - ein Wandelement aus der Führungsschiene in das Magazin bzw. aus dem Magazin in die Führungsschiene der Raumtrennwand. Um eine störungsfreie Übergabe aus dem Magazin in die Führungsschiene bzw. aus der Führungsschiene in das Magazin zu ermöglichen, müssen die Mitnehmer der Endloselemente des Magazins geringfügig höher oder tiefer als diejenigen Mitnehmer angebracht sein, welche am Endloselement der Führungsschiene angebracht sind.

Vorteilhafte Weiterbildungen der Erfindung sind durch die Merkmale der Unteransprüche gekennzeichnet.

Im folgenden wird ein Ausführungsbeispiel der Erfindung anhand der Zeichnung näher erläutert.

Es zeigen:
- Fig. 1: eine Seitenansicht eines Wandelements mit weggelassener Deckplatte und teilweise aufgebrochener Führungsschiene;
- Fig. 2: einen Querschnitt durch eine Führungsschiene bei teilweise eingefahrenen Mitnehmerstiften;
- Fig. 3: einen Querschnitt gemäß Fig. 2 mit ausgefahrenen Mitnehmerstiften;
- Fig. 4: eine Aufsicht auf einen Mitnehmer, der um ein Umlenkritzel umläuft;
- Fig. 5: eine schematische Aufsicht auf die Führungsschiene der Raumtrennwand und das Magazin beim Beginn des Aufbaus der Raumtrennwand;
- Fig. 6: eine der Fig. 5 entsprechende Darstellung, welche die Übereck-Umsteuerung des ersten Wandelements beim Aufbau der Raumtrennwand zeigt; und
- Fig. 7: eine den Fig. 5 und 6 entsprechende Darstellung, bei der das erste Wandelement nach dem Verfahren die Endposition erreicht hat.

In Fig. 1 ist eine Seitenansicht eines Wandelements 1 der Raumtrennwand dargestellt. Das Wandelement besteht aus einem Metallrahmen und zwei beidseitig an diesem befestigten Deckplatten 2, wobei die dem Betrachter zugewandte Deckplatte weggelassen ist. Der Rahmen ist aus einem oberen Querholm 3, einem unteren Querholm 4 und einem mittleren Querholm 5 sowie zwei diese verbindende Stirnprofilleisten 6 gebildet. Am oberen Querholm 3 sind Tragbolzen 32 befestigt, an deren oberen Enden Tragorgane, im vorliegenden Fall als Rollenwagen ausgebildet, drehbar gelagert sind. Jeder Rollenwagen ist in bekannter Weise mit mehreren Rollenpaaren 31 ausgerüstet, welche in ebenfalls üblicher Weise auf den Laufflächen 46 einer einen nach unten geöffneten Mittelschlitz 44 aufweisenden Führungsschiene 40 laufen, wobei die Tragbolzen 32 durch den Mittelschlitz 44 hindurchgeführt sind.

Über dem oberen Querholm 3 sowie unter dem unteren Querholm 4 ist je eine Dichtleiste 16 angeordnet, die über ein Gestänge 12 gegen die Decke bzw. den Boden ausgefahren und wieder in das Wandelement eingefahren werden kann. Das Gestänge 12 endet an einer Spreizschere 8, die von einem Elektromotor 9 in eine Spreizstellung gebracht werden kann, in welcher die Dichtleisten 16 über das Gestänge 12 ausgefahren sind. Spreizschere 8, Elektromotor 9 und das Gestänge 12 bilden zusammen den Dichtantrieb. An den vertikalen Stirnseiten des Wandelements 1 sind Schaltkontakte 7 angeordnet, die bei Berührung eines feststehenden weiteren Wandelementes den Dichtantrieb aktivieren. Die Tragbolzen 32 sind als Hülse ausgebildet, durch die je ein senkrechter Mitnehmerstift 22 hindurchläuft. Die beiden Mitnehmerstifte 22 sind am freien Ende je eines Schwenkhebels 20 angelenkt, dessen anderes Ende am Gestänge 12 angelenkt ist. Die Hebel 20 sind beide im mittleren Bereich an einer Stützstange 18 angelenkt, die fest am mittleren Querholm 5 befestigt ist. Wenn daher die Spreizschere 8 vom Motor 9 gespreizt wird und das Gestänge 12 dadurch die Dichtleisten 16 ausfährt, werden gleichzeitig die Schwenkhebel 20 um die Anlenkpunkte der Stützstangen 18 so geschwenkt, daß die Mitnehmerstifte 22 von ihrer ursprünglichen vertikal ausgefahrenen Position nach unten in eine eingefahrene Position bewegt werden. Umgekehrt werden beim Einfahren der Dichtleisten 16 die Mitnehmerstifte 22 vertikal nach oben ausgefahren.

Einer der Tragbolzen 32, und zwar in Fig. 1 der linke Tragbolzen 32, ist im oberen Querholm 3 zum anderen Tragbolzen 32 hin horizontal verschiebbar gelagert. Damit der durch den verschiebbaren Tragbolzen 32 hindurchragende Mitnehmerstift 22 die Verschiebebewegung mitmachen kann, ist am unteren Ende dieses Mitnehmerstiftes 22 ein Zapfen vorgesehen, der in ein Langloch 21 des Schwenkhebels 20 hineinragt und eine Horizontalverschiebung dieses Mitnehmerstifts 22 gestattet.

Wie insbesondere den Querschnitten durch die Führungsschiene, den Fig. 2 und 3 sowie den schematischen Aufsichten auf die Führungsschiene (Fig. 5 bis 7) entnehmbar ist, ist in der Führungsschiene 40 ein antreibbares Endloselement 54 vorgesehen, welches in der einen oder anderen Richtung umläuft, wenn ein Antriebsmotor das Endloselement 54 antreibt. Ein Trum des Endloselements 54 läuft in der dargestellten Ausführungsform etwa mittig in der Führungsschiene über den Tragorganen 30. Das andere Trum des Endloselements 54 läuft außerhalb der Führungsschiene 40 zurück. Um einen präzisen, durchhangfreien Lauf des Endloselements 54 zu gewährleisten, ist in der Führungsschiene ein Gleitprofil 50 befestigt, welches einen nach unten weisenden Spalt besitzt. Das Endloselement 54 wird im Gleitprofil geführt und ragt mit einem Teil seines Querschnitts durch den Spalt des Gleitprofils 50 nach unten. Das in Gegenrichtung laufende Trum des Endloselements 54 läuft - außerhalb der Führungsschiene 40 - ebenfalls in einem Gleitprofil 50, das über einen Winkel 49 an der Führungsschiene 40 befestigt ist. Am Anfang der Führungsschiene und am Ende der Führungsschiene sind Umlenkrollen 59, z.B. Umlenkritzel, angeordnet, um welche das Endloselement 54 umläuft. Eine der Umlenkrollen 59 wird von einem Antriebsmotor 55 angetrieben, wenn das Endloselement in eine Umlaufbewegung versetzt werden soll.

Wie den Fig. 5 bis 7 entnehmbar ist, kann die Führungsschiene 40 aus einem ersten Schienenabschnitt 40a und einem zweiten Schienenabschnitt 40b zusammengesetzt sein, die unter einem vorgegebenen Winkel aufeinander auftreffen und eine Ecke im Verlauf der Raumtrennwand verwirklichen. Beide Schienenabschnitte 40a und 40b werden von einem gemeinsamen Endloselement 54 durchlaufen, welches an einer Eckstelle 41 mittels eines Umlenkritzels 59 von dem einen Schienenabschnitt 40a in den anderen Schienenabschnitt 40b umgelenkt wird.

Am Anfang der Führungsschiene 40 ist ein Magazin 70 zum "Paketieren" der Wandelemente vorgesehen, das zwei parallele Schienenabschnitte 72, 73 enthält, die senkrecht von der Führungsschiene 40 abzweigen und voneinander einen Abstand aufweisen, welcher dem maximalen Abstand der Tragbolzen 32 der Wandelemente 1 entspricht. In den beiden Schienenabschnitten des Magazins 70 ist ebenfalls je ein Endloselement 74, 76 angeordnet, das über Umlenkrollen 78 umläuft.
Die Schienenabschnitte 72, 73 und die Anordnung der Endloselemente 74, 76 in den Schienenabschnitten 72, 73 entspricht im übrigen der Anordnung gemäß den Fig. 2 und 3.

Wie insbesondere den Fig. 2 und 3 und schematisch auch den Fig. 5 bis 7 entnehmbar ist, sind an dem in der Führungsschiene 40 laufenden Endloselement 54 zwei Mitnehmer 56 befestigt, die sich vom Endloselement 54 ein geringes Maß nach unten erstrecken und dann in ein horizontal verlaufendes Flachelement übergehen, dessen Eingriffskanten 57 (Fig.4) konvex gekrümmt sind. Die beiden Mitnehmer 56 besitzen einen Abstand, der dem maximalen Abstand der beiden Tragbolzen 32 eines Wandelements 1 entspricht. In vorgegebenem Abstand von den Mitnehmern 56 sind zwei weitere Mitnehmer 58 am Endloselement 54 befestigt, deren Abstand ebenfalls dem maximalen Abstand zweier Tragbolzen 32 entspricht. Durch die Anbringung zweier Mitnehmerpaare 56, 58 wird erreicht, daß ein Mitnehmerpaar sich im Bereich des Magazins befindet und für den Transport des nächsten Wandelements 1 bereit ist, nachdem das andere Mitnehmerpaar 58 in einem vorausgegangenen Transportvorgang ein Wandelement bewegt hatte und von diesem Wandelement freigelaufen ist.

An den beiden parallelen Endloselementen 74, 76 des Magazins 70 sind einander gegenüberliegend ebenfalls Mitnehmer 75 befestigt.

Die durch die Tragbolzen 32 hindurchlaufenden Mitnehmerstifte 22 lassen sich vom Dichtantrieb vertikal soweit nach oben ausfahren - während gleichzeitig die Dichtleisten in das Wandelement 1 eingefahren werden -, bis die Mitnehmerstifte 22 in die Umlaufbahn der Mitnehmer 56, 58 bzw. 75 gelangen. Wenn dann das Endloselement 54 der Führungsschienen 40 bzw. wenn die beiden Endloselemente 74, 76 des Magazins 70 synchron in Lauf gesetzt werden, so hintergreifen die Mitnehmer 56 bzw. 75 die Mitnehmerstifte 22, wodurch die Wandelemente 1 von den Endloselementen 54 bzw. 74, 76 transportiert werden. Der Transport eines Wandelements kommt zum Stillstand, wenn das bzw. die betreffenden Endloselemente 54 bzw. 74, 76 anhalten und anschließend die Mitnehmerstifte 22 wieder eingefahren werden. Danach kann das bzw. die Endloselemente 54, 74, 76 zum Transport eines weiteren Wandelements erneut aktiviert werden, die Mitnehmer 56, 58 bzw. 75 laufen dann an den eingefahrenen Mitnehmerstiften 22 ungehindert vorbei, vgl. Fig. 2.

Fig. 4 zeigt eine Aufsicht auf einen Mitnehmer 56, der am Endloselement 54 befestigt ist, das von der Umlenkrolle 59 umgelenkt wird. Wie Fig. 4 entnehmbar, erleichtert die konvexe Formgebung der Eingriffskante 57 des Mitnehmers 56 das Umlenken der Mitnehmerstifte 22. Damit die Übergabe der Wandelemente 1 aus dem Magazin in die Führungsschiene 40 problemlos verläuft, müssen die Mitnehmer 75 der Endloselemente 74, 76 gegenüber den Mitnehmern 56, 58 des Endloselements 54 in der Höhe relativ zueinander versetzt sein.

Anhand der Fig. 5 bis 7 wird nachstehend das Verfahren eines Wandelements 1 aus dem Magazin 70 in die Endposition der Raumtrennwand geschildert.

Zuerst werden die Endloselemente 74, 76 des Magazins 70 synchron in Umlauf versetzt, sie fördern dabei mit ihren Mitnehmern 75 das gestrichelt dargestellte Wandelement 1 aus dem Magazin 70 in die Führungsschiene 40. Wenn das Wandelement 1 seine gestrichelt dargestellte Position in der Führungsschiene 40 erreicht, wird vom Wandelement 1 ein Schaltkontakt 62 betätigt, der die Endloselemente 74, 76 abschaltet und das Endloselement 54 in Umlauf setzt. Daraufhin hintergreifen die Mitnehmer 56 die beiden Tragzapfen des Wandelements 1, woraufhin das Wandelement 1 in Richtung des Schienenabschnitts 40a transportiert wird, bis der vordere Mitnehmer 56 an der Umlenkrolle 59 in den Schienenabschnitt 40b umgelenkt wird und dabei den Transport des Wandelements 1 übereck einleitet. Kennzeichen dieser Übereckbewegung ist es, daß der hintere Mitnehmer mit konstanter Geschwindigkeit im Schienenabschnitt 40a, der vordere Mitnehmer mit derselben konstanten Geschwindigkeit im Schienenabschnitt 40b transportiert wird. Damit diese Zwangsbewegung störungsfrei ablaufen kann, muß einer der beiden Mitnehmerstifte, im dargestellten Beispiel der vordere Mitnehmerstift 22, horizontal verschiebbar gelagert sein und sich relativ zum anderen Mitnehmerstift 22 bewegen können. Beim Einleiten der Übereckbewegung nähert sich der vordere Mitnehmerstift 22 dem hinteren Mitnehmerstift 56 an, am Ende der Übereckbewegung läuft der vordere Mitnehmerstift 22 dann wieder in seine Ausgangsstellung zurück, in welcher der Mitnehmerstift 22 seinen maximalen Abstand vom anderen Mitnehmerstift einnimmt. Zur Verwirklichung dieser Ausgleichsbewegung ist einer der Tragbolzen 32 horizontal verschieblich gelagert, und der diesen Tragbolzen 32 zugeordnete Mitnehmerstift 22 ist im dargestellten Ausführungsbeispiel durch den Tragbolzen hindurchgeführt und macht die Bewegung des Tragbolzens daher mit.

Zum Ende der Übereckbewegung ist der hintere Mitnehmer 56 an der Umlenkrolle 59 ebenfalls in die Richtung des Schienenabschnitts 40b umgelenkt, vgl. Fig. 6. Anschließend wird dann das Wandelement 1 längs des Schienenabschnitts 40b bis in die Endposition verfahren und schaltet dort über einen Schaltkontakt 60 den Antriebsmotor 55 für das Endloselement 54 ab. Anschließend wird der Dichtantrieb aktiviert, welcher die Dichtleisten 16 gegen Boden und Decke ausfährt und dabei gleichzeitig die Mitnehmerstifte 22 in das Wandelement einzieht. Sodann kann ein neuer Transportvorgang einsetzen, bei dem ein weiteres Wandelement aus dem Magazin in die Führungsschiene und dann längs der Führungsschiene gegen das erste Wandelement befördert wird.

Wie insbesondere den Fig. 1 und 2 entnehmbar ist, läßt sich die Dichtleiste 16 mittels einer von Hand betätigbaren Spindel 9a soweit einfahren, daß das betreffende Wandelement von der Deckenschiene freikommen kann, während die Mitnehmerstifte 22 noch außer Eingriff mit den Mitnehmern 56 sind. In diesem Zustand läßt sich das Wandelement von Hand verfahren, um einen Notbetrieb auch dann aufrechtzuerhalten, wenn die elektrischen Steuerungen und/oder Antriebe gestört sind.

## Patentansprüche

1. Raumtrennwand aus verfahrbaren Wandelementen (1), die mittels Tragbolzen (32) jeweils an zwei in Führungsschienen (40) verschiebbaren und um die Tragbolzen (32) drehbaren Tragorganen (30) hängen und entlang ihrer senkrechten Stirnseiten (6) in dichtende Anlage aneinander bzw. an Abschlußelemente bewegbar sind, wobei in der Führungsschiene (40) ein antreibbares Endloselement (54) umläuft, das in lösbaren Eingriff mit den Tragorganen (30) bringbar ist,
dadurch gekennzeichnet, daß
an jedem Wandelement (1) ein Tragbolzen (32) zum anderen Tragbolzen (32) hin horizontal verschiebbar gelagert ist,
das Endloselement (54) im wesentlichen über die gesamte Länge der Führungsschiene (40) umläuft,
zwei Mitnehmer (56) am Endloselement (54) in maximalem Abstand der Tragbolzen (32) eines Wandelementes (1) befestigt sind, und daß
an den Tragorganen (30) vertikal ausfahrbare Mitnehmerstifte (22) angeordnet sind, die in ausgefahrener Position in lösbaren Eingriff mit den Mitnehmern (56) gelangen.

2. Raumtrennwand nach Anspruch 1,
dadurch gekennzeichnet, daß ein Trum des Endloselements (54) in der Führungsschiene (40) über den Tragorganen (30) läuft und daß das gegenläufige Trum des Endloselementes (54) außerhalb der Führungsschiene (40) geführt ist.

3. Raumtrennwand nach Anspruch 1,
dadurch gekennzeichnet, daß die Tragbolzen (32) als Hülsen ausgebildet sind, durch die die Mitnehmerstifte (22) vertikal verschiebbar hindurchlaufen.

4. Raumtrennwand nach Anspruch 1 oder 2,
dadurch gekennzeichnet, daß das in der Führungsschiene (40) laufende Trum des Endloselements (54) in einem nach unten offenen Gleitprofil (50) geführt ist.

5. Raumtrennwand nach einem der vorstehenden Ansprüche,
dadurch gekennzeichnet, daß das Endloselement (54) eine Endloskette bzw. ein Endlosseil oder -band ist.

6. Raumtrennwand nach Anspruch 5,
dadurch gekennzeichnet, daß die Endloskette als Rollenkette ausgebildet ist.

7. Raumtrennwand nach einem der vorstehenden Ansprüche,
dadurch gekennzeichnet, daß an den horizontalen Stirnseiten der Wandelemente (1) Dichtleisten (16) in Anlage an den Boden bzw. die Führungsschienen oder die Decke des Raumes ausfahrbar sind.

8. Raumtrennwand nach Anspruch 7,
dadurch gekennzeichnet, daß die Dichtleisten (16) und die Mitnehmerstifte (22) von einem gemeinsamen Antrieb (8, 9) aus- und einfahrbar sind.

9. Raumtrennwand nach einem der vorstehenden Ansprüche,
dadurch gekennzeichnet, daß beim Ein- und Ausfahren der Dichtleisten (16) die Mitnehmerstifte (22) jeweils entgegengesetzt aus- bzw. eingefahren werden.

10. Raumtrennwand nach einem der vorstehenden Ansprüche,
dadurch gekennzeichnet, daß die Mitnehmer (56) als Flachelemente mit horizontaler Erstreckung ausgebildet sind, die an den beiden einander gegenüberliegenden Eingriffskanten (57) konvex geformt sind.

11. Raumtrennwand nach einem der vorstehenden Ansprüche,
dadurch gekennzeichnet, daß an den Anfangs- und Endpositionen der Raumtrennwand wandfeste Schaltkontakte (60, 62) angeordnet sind, die bei Betätigung durch ein Wandelement den Antrieb (64) des Endloselements (54) stoppen.

12. Raumtrennwand nach einem der vorstehenden Ansprüche,
dadurch gekennzeichnet, daß an den vertikalen Stirnseiten der Wandelemente (1) Schaltkontakte (7) angeordnet sind, die bei Berührung eines feststehenden Wandelements (1) den Dichtantrieb (8, 9) aktivieren und ggfs. den Antrieb (64) des Endloselements (54) stoppen.

13. Raumtrennwand nach einem der vorstehenden Ansprüche,
dadurch gekennzeichnet, daß pro Endloselement (54) in vorgegebenem Abstand von dem ersten Mitnehmerpaar (56) ein weiteres Mitnehmerpaar (58) angeordnet ist.

14. Raumtrennwand nach einem der vorstehenden Ansprüche,
dadurch gekennzeichnet, daß die Führungsschienen (40) übereck angesetzte Schienenabschnitte (40a, 40b) enthalten, und daß ein gemeinsames Endloselement (54) in allen Schienenabschnitten (40a, 40b) läuft und an der Eckstelle (41) mittels Umlenkrollen (59) aus dem einen Schienenabschnitt (40a) in den angrenzenden Schienenabschnitt (40b) umgelenkt wird.

15. Raumtrennwand nach einem der vorstehenden Ansprüche,
dadurch gekennzeichnet, daß pro Schienenabschnitt je ein separates Endloselement anläuft, und daß die Mitnehmer des einen Endloselements in einer anderen Höhe als die Mitnehmer des Endloselements des benachbarten Schienenabschnitts angeordnet sind.

## Claims

1. A room partition consisting of travelling wall elements (1)
which respectively hang by means of carrier bolts (32) from a pair of carrier members (30) able to be shifted along guiderails (40) and turned about the carrier bolts (32), the elements being able to be moved into sealing contact along their vertical endfaces (6) with one another or with end elements, whilst a drivable endless element (54) circulates in the guiderails (40) and may be brought into releasable engagement with the carrier members (30), characterized in that
on each wall element (1) one carrier bolt (32) is supported to be able to shift horizontally towards the other carrier bolt (32), the endless element (54) circulates essentially over the whole length of the guiderail (40),
two strikers (56) are fastened to the endless element (54) at the maximum spacing of the carrier bolts (32) of one wall element (1), and that
on the carrier members (30) striker-pins (22) are arranged, which may be run out vertically and in the run-out position come into releasable engagement with the strikers (56).

2. A room partition as in Claim 1, characterized in that
one strand of the endless element (54) runs in the guiderail (40) above the carrier members (30) and that the opposite strand of the endless element (54) is led outside the guiderail (40).

3. A room partition as in Claim 1, characterized in that
the carrier bolts (32) are made as sleeves through which the striker-pins (22) run so that they may be shifted vertically.

4. A room partition as in Claim 1 or 2, characterized in that
the strand of the endless element (54) running in the guiderail (40) is guided in a slide profile (50) open on the underside.

5. A room partition as in one of the preceding Claims, characterized
in that the endless element (54) is an endless chain or an endless rope or belt respectively.

6. A room partition as in Claim 5, characterized in that
the endless chain is made as a roller chain.

7. A room partition as in one of the preceding Claims, characterized
in that at the horizontal endfaces of the wall elements (1) sealng strips (16) may be run out into contact with the floor or respectively the guiderails or the ceiling of the room.

8. A room partition as in Claim 7, characterized in that
the sealing strips (16) and striker pins (22) may be run in and out by a common drive (8, 9).

9. A room partition as in one of the preceding Claims, characterized
in that upon running the sealing strips (16) in and out the striker pins (22) are run out and in the opposite way respectively.

10. A room partition as in one of the preceding Claims, characterized
in that the strikers (56) are made as flat elements extending horizontally, which at the two engagement edges (57) lying opposite one another are shaped convexly.

11. A room partition as in one of the preceding Claims, characterized
in that switch contacts (60, 62) are arranged at the starting and end positions of the room partition and fixed to the wall, and upon actuation by a wall element stop the drive (64) of the endless element (54).

12. A room partition as in one of the preceding Claims, characterized
in that switch contacts (7) are arranged on the vertical endfaces of the wall elements (1) and upon touching a stationary wall element (1) activate the sealing drive (8, 9) and if necessary stop the drive (64) of the endless element (54).

13. A room partition as in one of the preceding Claims, characterized
in that per endless element (54) a further pair of strikers (58) is arranged at a predetermined distance from the first pair of strikers (56)

14. A room partition as in one of the preceding Claims, characterized
in that the guiderails (40) include portions (40a, 40b) of rail mounted across a corner, and that one common endless element (54) runs in all of the portions (40a, 40b) of rail and at the position (41) of the corner is deflected by means of guide pulleys (59) from the one portion (40a) of rail into the adjoining portion (40b) of rail.

15. A room partition as in one of the preceding Claims, characterized
in that a separate endless element circulates in every portion of rail and that the strikers of the one endless element are arranged at a different height from the strikers of the endless element of the adjacent portion of rail.

## Revendications

1. Cloison de séparation de locaux à éléments de cloison (1) déplaçables, qui sont suspendus, au moyen de broches de support (32), chacun à deux organes de support (30) pouvant coulisser dans des rails de guidage (40) et tourner autour des broches de support (32), et qui peuvent être déplacés de façon à s'appliquer de manière étanche le long de leurs côtés frontaux verticaux (6), les uns contre les autres ou contre des éléments terminaux, un élément sans fin (54), qui peut être entraîné et amené en prise susceptible d'être interrompue, avec les organes de support (30), circulant dans le rail de guidage (40),
caractérisée
en ce que dans chaque élément de cloison (1), une broche de support (32) est montée de manière à pouvoir coulisser horizontalement en direction de l'autre broche de support (32),
en ce que l'élément sans fin (54) circule sensiblement le long de la totalité de la longueur du rail de guidage (40),
en ce que deux entraîneurs (56) sont fixés sur l'élément sans fin (54) en étant espacés de la distance maximale entre les broches de support (32) d'un élément de cloison (1), et
en ce que sur les organes de support (30) sont disposées des chevilles d'entraînement (22) qui peuvent être extraites verticalement, et qui en position extraite se mettent en prise, susceptible d'être interrompue, avec les entraîneurs (56).

2. Cloison de séparation de locaux selon la revendication 1, caractérisée en ce qu'un brin de l'élément sans fin (54) circule dans le rail de guidage (40), au-dessus des organes de support (30), et en ce que le brin de l'élément sans fin (54) circulant en sens inverse, est guidé à l'extérieur du rail de guidage (40).

3. Cloison de séparation de locaux selon la revendication 1, caractérisée en ce que les broches de support (32) sont réalisées en tant que douilles, à l'intérieur desquelles passent les chevilles d'entraînement (22) en pouvant y coulisser verticalement.

4. Cloison de séparation de locaux selon les revendications 1 ou 2, caractérisée en ce que le brin de l'élément sans fin (54), circulant dans le rail de guidage (40), est guidé dans un profilé de glissement (50) ouvert vers le bas.

5. Cloison de séparation de locaux selon l'une des revendications précédentes, caractérisée en ce que l'élément sans fin (54) est une chaîne sans fin, un câble sans fin ou une sangle sans fin.

6. Cloison de séparation de locaux selon la revendication 5, caractérisée en ce que la chaîne sans fin est réalisée en tant que chaîne à rouleaux.

7. Cloison de séparation de locaux selon l'une des revendications précédentes, caractérisée en ce que sur les côtés frontaux horizontaux des éléments de cloison (1), des baguettes d'étanchéité (16) peuvent être extraites pour venir s'appliquer contre le sol ou les rails de guidage, ou bien contre le plafond du local.

8. Cloison de séparation de locaux selon la revendication 7, caractérisée en ce que les baguettes d'étanchéité (16) et les chevilles d'entraînement (22) peuvent être extraites et rétractées par un dispositif d'entraînement commun (8, 9).

9. Cloison de séparation de locaux selon l'une des revendications précédentes, caractérisée en ce que lors du retrait et de l'extraction des baguettes d'étanchéité (16), les chevilles d'entraînement (22) sont extraites et rétractées de manière respectivement opposée.

10. Cloison de séparation de locaux selon l'une des revendications précédentes, caractérisée en ce que les entraîneurs (56) sont réalisés en tant qu'éléments plats s'étendant horizontalement, et présentant une forme convexe sur les deux bords de prise (57) opposés.

11. Cloison de séparation de locaux selon l'une des revendications précédentes, caractérisée en ce qu'au niveau des positions de début et de fin de la cloison de séparation de locaux, sont agencés des contacts de commutation (60, 62) fixes sur la cloison, qui lors d'un actionnement par un élément de cloison, arrêtent le dispositif d'entraînement (64) de l'élément sans fin (54).

12. Cloison de séparation de locaux selon l'une des revendications précédentes, caractérisée en ce que sur les côtés frontaux verticaux des éléments de cloison (1), sont disposés des contacts de commutation (7) qui lors de l'entrée en contact avec un élément de cloison (1) en position fixe, rendent actif le dispositif d'entraînement d'étanchéité (8, 9) et, le cas échéant, arrêtent le dispositif d'entraînement (64) de l'élément sans fin (54).

13. Cloison de séparation de locaux selon l'une des revendications précédentes, caractérisée en ce que pour chaque élément sans fin (54), à distance prédéfinie de la première paire d'entraîneurs (56), est disposée une seconde paire d'entraîneurs (58).

14. Cloison de séparation de locaux selon l'une des revendications précédentes, caractérisée en ce que les rails de guidage (40) comportent des tronçons de rail (40a, 40b) disposés en coin l'un par rapport à l'autre, et en ce qu'un élément sans fin (54), commun, circule dans tous les tronçons de rail (40a, 40b), et est dévié au niveau de la zone de coin (41), d'un tronçon de rail (40a) vers l'autre tronçon de rail (40b), au moyen de galets de renvoi (59).

15. Cloison de séparation de locaux selon l'une des revendications précédentes, caractérisée en ce que dans chaque tronçon de rail circule un élément sans fin séparé, et en ce que les entraîneurs de l'un des élément sans fin sont disposés à une hauteur différente de celle des entraîneurs de l'élément sans fin du tronçon de rail voisin.
